# FASCICULE DE BREVET EUROPEEN

(11) **EP 3 645 959 B1**
(45) Date de publication et mention de la délivrance du brevet: **02.06.2021**
(21) Numéro de dépôt: 18742411.4
(22) Date de dépôt: 25.06.2018
(51) Int. Cl.: F41H 5/16, F41H 5/013

(54) **DÉFLECTEUR DE SOUFFLE ET VÉHICULE COMPORTANT UN TEL DÉFLECTEUR**
EXPLOSIONSABLENKER UND FAHRZEUG MIT EINEM SOLCHEN ABLENKER
BLAST DEFLECTOR AND VEHICLE HAVING SUCH A DEFLECTOR

(30) Priorité: 28.06.2017 FR 1700704
(43) Date de publication de la demande: 06.05.2020
(73) Titulaire: NEXTER Systems, 78034 Versailles Cedex (FR)
(72) Inventeur: MARTINEZ, Yves, 18023 Bourges (FR)
(74) Mandataire: Cabinet Chaillot
(86) Numéro de dépôt international: PCT/EP2018/066977
(87) Numéro de publication internationale: WO 2019/002217

(56) Documents cités:
- CN-A- 105 486 173
- KR-B1- 100 600 006
- US-A1- 2014 083 284
- US-B1- 6 302 010

## Description

Le domaine technique de l'invention est celui des déflecteurs de souffle pour véhicule militaire et des véhicules militaires équipés de tels déflecteurs.

Les véhicules militaires comportent souvent des équipements en superstructure qui sont vulnérables au souffle engendré par le tir d'un canon embarqué dont la bouche est située au voisinage de ces équipements.

Il est connu pour remédier à ce problème de vulnérabilité de démonter les dits équipements lors de périodes de tir prolongées avec l'arme puis de les remonter lors des opérations de mouvement.

On connaît également par le brevet US6302010 un bouclier destiné à être fixé sur le toit d'un véhicule et comportant trois panneaux articulés. Un panneau central est articulé sur le toit du véhicule et deux panneaux latéraux sont articulés sur le panneau central. Ce bouclier est destiné à protéger un trou d'homme et non un équipement en superstructure. Les panneaux latéraux doivent être manipulés par un opérateur et la mise en place d'un tel bouclier reste délicate et nécessite la présence d'un opérateur pour positionner les panneaux latéraux.

L'invention se propose de résoudre ce problème de vulnérabilité en proposant un déflecteur de souffle qui protège l'équipement lors de l'utilisation de l'arme et qui peut être mis en place facilement pour assurer la protection de l'équipement.

Avantageusement, l'invention ne grève pas le volume d'évolution de l'équipement en dehors des phases d'utilisation du canon, ni ne s'oppose de manière significative à l'avancement du véhicule lors des phases de mouvement. Tout aussi avantageusement, l'invention n'impacte pas le fonctionnement de l'équipement protégé.

Ainsi l'invention porte sur un déflecteur de souffle pour véhicule militaire comportant un panneau central contigu à deux panneaux latéraux disposés de part et d'autre du panneau central, déflecteur caractérisé en ce que les panneaux peuvent être inclinés entre une position relevée apte à dévier le souffle et une position basse où les panneaux sont sensiblement horizontaux, le panneau central étant articulé par rapport au véhicule au moyen d'une articulation située sur un bord inférieur du panneau central, chaque panneau latéral étant articulé par rapport à un bord latéral du panneau central au moyen d'une charnière, un actionneur reliant le panneau central au véhicule et commandant ainsi le mouvement d'abaissement ou de relevage de ce panneau central, chaque panneau latéral comportant une tringle de guidage sur laquelle un palier lisse est apte à glisser et pivoter, chaque palier étant relié à l'actionneur par une bielle qui permet ainsi, lorsque le panneau central s'abaisse, d'abaisser par entrainement les panneaux latéraux tout en les écartant du panneau central afin de placer tous les panneaux dans un même plan sensiblement horizontal une fois abaissés et inversement permet de relever tous les panneaux simultanément en leur donnant une disposition angulaire relativement les uns aux autres pour former une coque protectrice contre le souffle.

Avantageusement, le panneau central est articulé par rapport à une partie basse fixe comportant trois facettes contigües ayant une disposition angulaire relative les unes aux autres identique à celle des panneaux en position relevée pour former une coque protectrice contre le souffle.

Avantageusement, l'actionneur est un vérin hydraulique.

Avantageusement, chaque panneau comporte au moins une jambe de force comportant une forme emboîtable destinée à correspondre avec une forme complémentaire correspondante située sur le véhicule ou la partie basse afin de transmettre les efforts du souffle reçus par les panneaux.

L'invention porte également sur un véhicule militaire comportant un canon d'artillerie comportant un déflecteur selon des caractéristiques citées précédemment, déflecteur destiné à protéger un élément de superstructure du véhicule situé au voisinage de la bouche du canon de façon telle que, lorsque l'artillerie est abaissée, les panneaux sont mis en position basse au-dessus de la bouche du canon, et que, lorsque le canon est pointé, la coque protectrice dévie le souffle dirigé vers l'élément de superstructure.

Avantageusement, l'élément de superstructure comporte une arme de protection rapprochée.

L'invention sera mieux comprise à la lecture de la description suivante, description faite en regard des dessins annexés, dessins dans lesquels :
La figure 1 représente une vue de trois quarts d'un véhicule selon l'invention.
La figure 2 représente une vue de l'invention en position relevée.
La figure 3 représente une vue arrière de l'invention en position intermédiaire.
La figure 4 représente une vue de l'invention en position abaissée.
La figure 5 représente une vue latérale de l'invention en position abaissée.

Selon la figure 1, un véhicule militaire 100 comporte un canon 101 d'artillerie pointé et prêt au tir. Le véhicule 100 comporte également un équipement 102 en superstructure. Cet équipement 102 comporte ici une arme téléopérée 102 pour assurer la protection rapprochée du véhicule 100. Cet équipement 102 se situe dans la trajectoire de l'onde de bouche 103 du canon consécutive au tir. Cette onde de bouche 103 est formée par les gaz propulsifs qui sortent du frein de bouche 17 à la suite du projectile. Le souffle 103 est susceptible de détériorer l'équipement 102 par la brutale surpression. Un déflecteur 1 est ici en position relevé et protège l'équipement 102 contre le souffle 103 émis par l'artillerie lors du tir par déviation du souffle sur la surface extérieur de panneaux 2 et 3 que comporte le déflecteur 1.

Selon la figure 2, le déflecteur 1 comporte un panneau central 2 contigu à deux panneaux latéraux 3 disposés de part et d'autre du panneau central, panneaux latéraux également visibles à la figure 1. Le déflecteur 1 est dans une position relevée apte à dévier le souffle par la forme de coque enveloppant partiellement l'équipement 102 à protéger.

Selon un mode de réalisation préféré, visible aux figures 1 à 5, le panneau central 2 est articulé par rapport à une partie basse 9 comportant trois facettes 9a, 9b, 9c contigües ayant une disposition angulaire relative entre facettes 9a 9b, 9c qui est identique à la disposition angulaire des panneaux 2 et 3 en position relevée, de manière à contribuer à former une partie basse de la coque protectrice contre le souffle. Cette partie basse 9 permet de rehausser le déflecteur 1 et comporte des jambes de forces 11 (figure 3) aptes à reprendre les efforts transmis par les panneaux 2 et 3 en position relevée. La reprise des efforts entre les panneaux 2 et 3 et les jambes de force 11 se fait au moyen de formes emboîtables 14 disposées aux extrémités supérieures des jambes de force 11 et destinées à correspondre avec des formes complémentaires 13 solidaires des panneaux 2 et 3.

Comme visible à la figure 3, le panneau central 2 est articulé par rapport à la partie basse 9 au moyen d'une articulation 4 située sur un bord inférieur du panneau central 2. Chaque panneau latéral 3 est articulé par rapport à un bord latéral du panneau central 2 au moyen d'au moins une charnière 5. Un actionneur 6, en l'espèce un vérin hydraulique ou électrique relie le panneau central 2 à la partie basse 9 et commande ainsi le mouvement d'abaissement ou de relevage du déflecteur 1.

Chaque panneau latéral 3 comporte une tringle de guidage 7 disposé de manière oblique par rapport à la direction de sortie de tige du vérin 6, tringle 7 sur laquelle un palier lisse 8 est apte à glisser et pivoter. Chaque palier 8 est relié au vérin 6 par une bielle 12 qui est montée pivotante par rapport au vérin 6 au niveau d'articulations 15 parallèles à la tige du vérin 6.

Ainsi, lorsque le panneau central 2 s'abaisse, il abaisse par entrainement les panneaux latéraux 3 tout en les écartant de lui.

En position abaissée, le panneau 2 se trouve placé vers l'arrière du véhicule dans un plan P sensiblement horizontal et visible aux figures 4 et 5 et les panneaux latéraux 3 sont disposés de part et d'autre du panneau central et sensiblement dans le même plan horizontal P.

Inversement, pour quitter la position abaissée de la figure 4, la rentrée de la tige du vérin 6 permet de relever simultanément tous les panneaux 2 et 3 en faisant glisser les paliers 8 le long des tringles 7 donnant ainsi une disposition angulaire relative entre les panneaux 2 et 3 propre à reformer une coque protectrice contre le souffle une fois les panneaux revenus en position relevée.

Selon la figure 5, l'abaissement des panneaux 2 et 3 permet de donner la possibilité à l'équipement 102 d'avoir un plein débattement en gisement sur 360 degrés et de lui permettre un certain débattement en site négatif.

Par ailleurs, la mise en position abaissée des panneaux 2 et 3 limite la prise au vent du déflecteur 1, réduisant ainsi les efforts à l'avancement du véhicule lors des phases de transport.

De plus le fait d'abaisser le déflecteur 1 sur une partie basse 9 ayant une certaine hauteur permet aux panneaux 2 et 3 de se positionner au-dessus de la bouche du canon 100 lorsque ce dernier est abaissé voisinage de la cabine 16 du véhicule, par exemple durant les phases de transport.

S'il n'est pas nécessaire d'abaisser ainsi le canon au voisinage de la cabine 16 du véhicule, la partie basse 9 n'est pas indispensable et le déflecteur 1 pourra être directement solidarisé avec la cabine du véhicule.

## Revendications

1. Déflecteur de souffle (1) pour véhicule militaire (100) comportant un panneau central (2) contigu à deux panneaux latéraux (3) disposés de part et d'autre du panneau central (2), déflecteur (1) dans lequel les panneaux (3) peuvent être inclinés entre une position relevée apte à dévier le souffle et une position basse où les panneaux (2,3) sont sensiblement horizontaux, le panneau central (2) étant articulé par rapport au véhicule (100) au moyen d'une articulation (4) située sur un bord inférieur du panneau central (2), chaque panneau latéral (3) étant articulé par rapport à un bord latéral du panneau central (2) au moyen d'une charnière (5), un actionneur (6) reliant le panneau central (2) au véhicule (100) et commandant ainsi le mouvement d'abaissement ou de relevage de ce panneau central (2), deflecteur (1) dans lequel chaque panneau latéral (3) comportant une tringle de guidage (7) sur laquelle un palier lisse (8) est apte à glisser et pivoter, chaque palier (8) étant relié à l'actionneur (6) par une bielle (12) qui permet ainsi, lorsque le panneau central (2) s'abaisse, d'abaisser par entrainement les panneaux latéraux (3) tout en les écartant du panneau central (2) afin de placer tous les panneaux (2,3) dans un même plan (P) sensiblement horizontal une fois abaissés et inversement permet de relever tous les panneaux (2,3) simultanément en leur donnant une disposition angulaire relativement les uns aux autres pour former une coque protectrice contre le souffle (103).

2. Déflecteur (1) de souffle selon la revendication 1, **caractérisé en ce que** le panneau central (2) est articulé par rapport à une partie basse (9) fixe comportant trois facettes (9a,9b,9c) contigües ayant une disposition angulaire relative les unes aux autres identique à celle des panneaux (2,3) en position relevée pour former une coque protectrice contre le souffle.

3. Déflecteur (1) selon une des revendications précédentes, **caractérisé en ce que** l'actionneur (6) est un vérin hydraulique (6).

4. Déflecteur (1) selon une des revendications précédentes, **caractérisé en ce que** chaque panneau (2,3) comporte au moins une jambe de force (11) comportant une forme emboitable (14) destinée à correspondre avec une forme complémentaire (13) correspondante située sur le véhicule (100) ou la partie basse (9) afin de transmettre les efforts du souffle reçus par les panneaux (2,3).

5. Véhicule militaire (100) comportant un canon (101) d'artillerie **caractérisé en ce qu'**il comporte un déflecteur (1) selon la revendication 2, déflecteur (1) destiné à protéger un élément de superstructure (102) du véhicule (100) situé au voisinage de la bouche (17) du canon (101) de façon telle que, lorsque l'artillerie (100) est abaissée, les panneaux (2,3) sont mis en position basse au-dessus de la bouche (17) du canon (101), et que, lorsque le canon (101) est pointé, la coque protectrice dévie le souffle (103) dirigé vers l'élément de superstructure (102).

6. Véhicule (100) selon la revendication 5, **caractérisé en ce que** l'élément de superstructure (102) comporte une arme (102) de protection rapprochée.

## Patentansprüche

1. Explosionsablenker (1) für ein Militärfahrzeug (100), umfassend eine an zwei seitliche Platten (3), die beiderseits der zentralen Platte (2) angeordnet sind, anstoßende zentrale Platte (2), wobei bei dem Ablenker (1) die Platten (3) zwischen einer angehobenen Position, die imstande ist, die Explosion abzulenken, und einer niedrigen Position, in der die Platten (2, 3) etwa horizontal sind, neigbar sind, wobei die zentrale Platte (2) in Bezug auf das Fahrzeug (100) mittels eines Gelenks (4) angelenkt ist, das sich auf einem unteren Rand der zentralen Platte (2) befindet, wobei jede seitliche Platte (3) in Bezug auf einen seitlichen Rand der zentralen Platte (2) mittels eines Scharniers (5) angelenkt ist, wobei ein Aktuator (6) die zentrale Platte (2) mit dem Fahrzeug (100) verbindet und so die Senk- oder Hubbewegung dieser zentralen Platte (2) steuert, wobei bei dem Ablenker (1) jede seitliche Platte (3) eine Führungsstange (7) aufweist, auf der ein glattes Lager (8) imstande ist, zu gleiten und zu schwenken, wobei jedes Lager (8) mit dem Aktuator (6) durch eine Pleuelstange (12) verbunden ist, die somit erlaubt, wenn sich die zentrale Platte (2) senkt, durch Antreiben die seitlichen Platten (3) abzusenken, indem sie sie von der zentralen Platte (2) entfernt, um alle Platten (2, 3), sobald abgesenkt, in derselben etwa horizontalen Ebene (P) anzuordnen, und umgekehrt erlaubt, alle Platten (2, 3) gleichzeitig anzuheben und ihnen dabei eine Winkelanordnung relativ zueinander zu verleihen, um eine Schutzschale gegen die Explosion (103) zu bilden.

2. Explosionsablenker (1) nach Anspruch 1, **dadurch gekennzeichnet, dass** die zentrale Platte (2) in Bezug auf einen festen niedrigen Teil (9) angelenkt ist, der drei anstoßende Facetten (9a, 9b, 9c) aufweist, die eine Winkelanordnung relativ zueinander haben, die identisch zu der der Platten (2, 3) in angehobener Position ist, um eine Schutzschale gegen die Explosion zu bilden.

3. Ablenker (1) nach einem der vorangehenden Ansprüche, **dadurch gekennzeichnet, dass** der Aktuator (6) ein Hydraulikzylinder (6) ist.

4. Ablenker (1) nach einem der vorangehenden Ansprüche, **dadurch gekennzeichnet, dass** jede Platte (2, 3) mindestens ein Stützbein (11) aufweist, das eine Rastform (14) aufweist, die bestimmt ist, einer entsprechenden komplementären Form (13) zu entsprechen, die sich auf dem Fahrzeug (100) oder dem niedrigen Teil (9) befindet, um die von den Platten (2, 3) aufgenommenen Kräfte der Explosion zu übertragen.

5. Militärfahrzeug (100), aufweisend ein Artilleriegeschütz (101), **dadurch gekennzeichnet, dass** es einen Ablenker (1) nach Anspruch 2 aufweist, wobei der Ablenker (1) bestimmt ist, ein Oberbauelement (102) des Fahrzeugs (100) zu schützen, das sich in der Nähe der Mündung (17) des Geschützes (101) derart befindet, dass, wenn die Artillerie (100) abgesenkt ist, sich die Platten (2, 3) in der niedrigen Position oberhalb der Mündung (17) des Geschützes (101) befinden, und dass, wenn das Geschützt (101) auf etwas gerichtet ist, die Schutzschale die zum Oberbauelement (102) gerichtete Explosion (103) ablenkt.

6. Fahrzeug (100) nach Anspruch 5, **dadurch gekennzeichnet, dass** das Oberbauelement (102) eine angenäherte Schutzwaffe (102) aufweist.

## Claims

1. A blast deflector (1), for a military vehicle (100), comprising a central panel (2) adjacent to two lateral panels (3) arranged on either side of the central panel (2), in which deflector (1) the panels (3) can be tilted between a raised position capable of deflecting the blast and a lowered position in which the panels (2, 3) are substantially horizontal, the central panel (2) being articulated with respect to the vehicle (100) by means of a joint (4) located on a lower edge of the central panel (2), each lateral panel (3) being articulated with respect to a lateral edge of the central panel (2) by means of a hinge (5), wherein an actuator (6) connects the central panel (2) to the vehicle (100) and thus controls the movement for lowering or raising this central panel (2), in which deflector (1) each lateral panel (3) is provided with a guiding bar (7) on which a plain bearing (8) is able to slide and pivot, each bearing (8) being connected to the actuator (6) by a connecting rod (12) which thus makes it possible, when the central panel (2) is being lowered, to drivingly lower the lateral panels (3) while moving them apart from the central panel (2) so as to place all the panels (2,3), once lowered, inside a same plane (P) that is substantially horizontal, and, conversely, makes it possible to raise all the panels (2,3) simultaneously while imparting them an angular arrangement with respect to each other to form a blast (103)-protecting shell.

2. The blast deflector (1) according to claim 1, **characterised in that** the central panel (2) is articulated with respect to a fixed lower part (9) that comprises three adjacent faces (9a,9b,9c) having an angular arrangement with respect to each other that is identical to that of the panels (2,3) in the raised position to form a blast-protecting shell.

3. The deflector (1) according to one of the preceding claims, **characterised in that** the actuator (6) is a hydraulic cylinder (6).

4. The deflector (1) according to one of the preceding claims, **characterised in that** each panel (2,3) is provided with at least one brace (11) having a nestable shape (14) intended to match with a corresponding complementary shape (13) located on the vehicle (100) or the lower part (9) so as to transmit the blast forces received by the panels (2,3).

5. A military vehicle (100) comprising an artillery gun (101), **characterised in that** it is provided with a deflector (1) according to claim 2, the deflector (1) being intended to protect a superstructure member (102) of the vehicle (100) that is located at the vicinity of the muzzle (17) of the gun (101) such that, when the artillery (100) is lowered, the panels (2,3) are placed in a lowered position above the muzzle (17) of the gun (101), and such that, when the gun (101) is aimed, the protecting shell deflects the blast (103) that is directed to the superstructure member (102).

6. The vehicle (100) according to claim 5, **characterised in that** the superstructure member (102) includes a close-in protection weapon (102).
